# FASCICULE DE BREVET EUROPEEN

(11) **EP 1 597 940 B1**
(45) Date de publication et mention de la délivrance du brevet: **06.09.2006**
(21) Numéro de dépôt: 04713101.6
(22) Date de dépôt: 20.02.2004
(51) Int. Cl.: H05B 3/86

(54) **PROCEDE ET DISPOSITIF POUR LA POSE DE FILS SUR UN SUBSTRAT EN MATIERE PLASTIQUE**
VERFAHREN UND VORRICHTUNG ZUM VERLEGEN VON DRÄHTEN AUF EINEM KUNSTSTOFFSUBSTRAT
METHOD AND DEVICE FOR PLACING THREADS ON A PLASTIC SUBSTRATE

(30) Priorité: 24.02.2003 DE 10308091; 10.04.2003 DE 10316388
(43) Date de publication de la demande: 23.11.2005
(73) Titulaire: SAINT-GOBAIN GLASS FRANCE, 92400 Courbevoie (FR)
(72) Inventeur: ECKSTEIN, Hans-Jürgen, D-41516 Grevenbroich (DE)
(74) Mandataire: Aupetit, Muriel J. C.
(86) Numéro de dépôt international: PCT/FR2004/000400
(87) Numéro de publication internationale: WO 2004/077496

(56) Documents cités:
- EP-A- 0 443 691
- US-A- 3 954 547
- US-A- 4 552 611
- US-A- 5 378 305
- US-A- 5 445 694
- US-A- 5 891 280

## Description

L'invention se rapporte à un procédé et à un dispositif pour la pose de fils sur un substrat en matière plastique,présentant les caractéristiques du préambule de la revendication 1. Elle se rapporte également à un dispositif convenant particulièrement pour la mise en oeuvre du procédé.

Il est connu depuis longtemps d'intégrer dans des vitres feuilletées de fenêtres pour des véhicules ou des bâtiments des chauffages, des antennes, des décorations ou aussi des écrans anti-rayonnement, qui sont essentiellement formés de fils électriquement conducteurs, qui sont déposés mécaniquement sur une couche adhésive de la vitre feuilletée selon un motif prédéterminé. Pour la mise en contact électrique de ces fils vers l'extérieur (arrivée de la tension de chauffage, transfert de signaux d'antenne), on prévoit en règle générale à leurs deux extrémités des conducteurs collecteurs, qui sont électriquement raccordés à tous les fils par brasage, par des colles conductrices de l'électricité ou analogues.

Le brevet US-A-5 891 280 décrit un procédé de pose de fils fins et le dispositif correspondant, avec lequel les fils sont posés sur un film adhésif ou analogue. Le procédé se caractérise en ce que les films à garnir sont fixés sur un tambour rotatif, qui sert pour le positionnement des films sous une unité de pose, qui est déplaçable en un mouvement réciproque parallèlement à l'axe du tambour rotatif, avec une grande précision de positionnement à la manière d'une table à dessiner. Ainsi, les fils peuvent en principe être déposés sur des tracés quelconques, en particulier également courbes, et leurs écartements mutuels ne doivent pas nécessairement rester constants. Le sens et la vitesse de rotation du tambour restent toutefois constants.

L'unité de pose est déplacée en un mouvement réciproque à l'aide d'un entraînement à broche longitudinale, qui permet un positionnement précis, mais qui est dans son principe relativement lent dans le cas de mouvements importants. Le procédé peut également être utilisé pour relier des conducteurs collecteurs encore sur le tambour avec les fils, et pour couper ces derniers.

Un dispositif plus ancien connu par le document DE-A1-42 01 620, pour la pose de fils fins sur un film thermoplastique, comprend une ou plusieurs unités de pose qui peut/peuvent à nouveau être déplacée(s) dans la direction de l'axe d'un tambour tournant portant le film, dans lequel toutefois les fils sont finalement enroulés en hélice autour du tambour. Dans le produit fini, ceci ne s'avère pas gênant en raison du très faible angle d'inclinaison entre les fils posés à très courtes distances l'un de l'autre. Ce procédé travaille au final plus rapidement que la technique mentionnée plus haut, mais il ne permet pas la pose des fils en suivant un contour.

Les deux types de dispositifs connus ont en commun que les films sont fixés sur les tambours par l'application d'une différence de pression; les surfaces latérales des tambours sont perforées, et la pression dans l'espace intérieur du tambour creux est réduite par rapport à la pression atmosphérique par une aspiration d'air.

Il est également connu de déposer des fils sur un support immobile plan à l'aide d'un dispositif semblable à une table à dessiner. Ce dispositif peut certes produire des lignes de dépôt pratiquement quelconques, il est cependant relativement lent.

Par le document EP-B1-613 769, on connaît un procédé pour couper des fils de chauffage déposés en continu sur un substrat, tandis que le document EP-B1-656 257 décrit un procédé pour réaliser la mise en contact électrique des fils de chauffage posés parallèlement les uns aux autres avec des conducteurs collecteurs orientés transversalement par rapport à ceux-ci.

L'invention a pour objet de procurer un procédé, qui rassemble les avantages des dispositifs connus, qui permet en particulier une grande vitesse de pose tout en suivant des tracés de façon flexible, et de proposer un dispositif convenant particulièrement pour la mise en oeuvre du procédé.

Conformément à l'invention, ce problème est résolu en ce qui concerne le procédé par les caractéristiques de la revendication 1. Les caractéristiques de la revendication 11 indiquent un dispositif correspondant. Les caractéristiques des sous-revendications subordonnées aux revendications indépendantes respectives présentent des formes de réalisation avantageuses de ces inventions.

Une caractéristique particulière de ce procédé conforme à l'invention consiste en ce que le support est à présent réversible (avec inversion du sens d'avance ou de rotation) et aussi qu'il est entraîné avec une vitesse réglable. Ainsi s'ouvrent des possibilités nettement élargies d'une part pour la pose des fils sur le substrat, d'autre part aussi pour l'utilisation d'autres outils. On utilisera à cet effet un support plan ou courbe, de masse aussi faible que possible, qui peut être entraîné et positionné de façon très précise à l'aide d'un entraînement de positionnement, de préférence un entraînement direct sans jeu avec des temps de réaction très courts. De tels entraînements directs sont en soi connus. Il n'est pas absolument nécessaire que ceux-ci soient actionnés électriquement, mais on peut employer également des entraînements de positionnement hydrauliques ou pneumatiques.

Au lieu de l'entraînement direct sans engrenages préféré, on pourrait aussi utiliser un entraînement avec une distribution par engrenages et une compensation appropriée du jeu éventuel.

Cette première étape conforme à l'invention est complétée par l'utilisation d'un entraînement linéaire rapide et précis, de préférence électrique, pour les mouvements des outils transversalement à la direction de déplacement du support. On a besoin pour cet entraînement linéaire au moins d'un rail de guidage avec les aimants d'entraînement ainsi que d'au moins un curseur servant de porte-outil ou selon le cas configuré comme tel.

Il est alors possible de disposer plusieurs curseurs sur le même rail de guidage et/ou de prévoir plusieurs rails de guidage répartis sur la surface de travail. Le cas échéant, les fonctions des outils (pose, raccordement électrique, coupe des fils et le cas échéant du substrat) peuvent être réparties sur différents rails de guidage respectivement sur plusieurs entraînements linéaires.

A la différence du cas d'application précédent, on peut cependant aussi utiliser comme moteurs linéaires des servomoteurs entraînés par un fluide (pneumatique ou hydraulique) qui peuvent, avec leurs organes de réglage, positionner chaque fois un outil ou plusieurs outils de façon synchrone et parallèlement l'un à l'autre. Ainsi également, on peut atteindre de grandes vitesses de réglage et un positionnement précis.

La commande complète de la machine peut être programmée, de sorte que, pour changer un schéma de pose, seul le programme de commande actuellement en cours doit être modifié.

Avec une telle façon de procéder et une telle technique de pose, on peut également réaliser des motifs de pose spécifiques aux clients, par exemple la pose d'un ensemble de fils sous une forme globalement en coin, c'est-à-dire que les fils couvrent finalement une surface sensiblement trapézoïdale, du fait qu'ils ne sont pas posés de façon exactement parallèle comme jusqu'à présent, mais avec de faibles inclinaisons l'un par rapport à l'autre. Cet effet peut également être obtenu en orientant par exemple les fils de façon exactement parallèle les uns par rapport aux autres comme auparavant dans la zone centrale de la surface et en posant des quantités partielles de fils, dans les régions de bord de la surface non rectangulaire à garnir, avec un angle intermédiaire constant, variable ou progressivement croissant entre des fils voisins.

On peut ainsi satisfaire les demandes de clients, par exemple dans l'industrie automobile, qui désirent une occupation de la surface telle qu'un chauffage de toute la surface soit possible, dans des parties, sensiblement trapézoïdales en développement, de la surface de pare-brise ou de lunettes arrière, même lorsque les fils de chauffage s'étendent entre les deux longs côtés (en position montée entre l'arête supérieure ou de toit et l'arête inférieure) de telles vitres.

Selon encore une autre forme de réalisation du procédé, l'amplitude d'ondulation des fils posés peut finalement être variable. Il est certes connu en soi de poser les fils en lignes ondulées, toutefois on obtient avec les moyens connus (dans lesquels les fils sont déformés plastiquement entre deux roues dentées en prise immédiatement avant la pose sur le substrat) uniquement une ondulation uniforme, même si elle est visuellement très peu évidente et que les fils sont bien cachés à la vue.

Avec le procédé conforme à l'invention au contraire, les dispositifs correspondants permettent, par une commande convenablement coordonnée des avances des unités de pose et du support, de poser les fils également en ondes avec des longueurs d'onde et/ou des amplitudes variables. De cette manière, on peut également influencer dans de larges limites - par la pose de plus ou moins grandes longueurs de fils - les résistances et ainsi aussi la puissance de chauffage de lignes de fils individuelles, sans que l'on doive employer un matériau en fil de dimensions/ épaisseurs différentes ou présentant des résistances spécifiques différentes. En particulier, un fil, qui ne doit franchir qu'une distance relativement courte entre les conducteurs collecteurs dans le cas d'un contour de vitre prédéterminé, peut acquérir par une ondulation appropriée (avec une longueur de fil effective plus longue en conséquence) une résistance active qui est égale aux résistances des fils "plus longs" visuellement montés électriquement en parallèle, ou dans tous les cas au moins proche de celles-ci.

Cette demande peut être rencontrée en remplaçant l'entraînement mécanique des unités de pose connues par exemple par des moteurs pas à pas ou d'autres servocommandes adéquates. La commande de ces entraînements/moteurs pas à pas est naturellement synchronisée avec la commande du support. On réalise ainsi une distribution électronique variable.

L'axe Z du mouvement des outils, c'est-à-dire sa composante orientée plus ou moins perpendiculairement à la surface de travail, respectivement à la surface du substrat, peut être mis en translation ou en rotation. Pour cette dernière variante, il peut par exemple être prévu un entraînement électrique à arbre creux, qui peut d'abord être déplacé et positionné le long d'un guide rectiligne, et qui peut pivoter autour de cet axe en translation ou d'un axe parallèle à celui-ci pour l'action d'un outil qu'il porte, par exemple d'un outil de coupe ou de marquage.

Des outils de coupe peuvent être intégrés dans le dispositif aussi bien pour la mise à longueur des fils posés eux-mêmes (pinces, électrodes de court-circuit) que pour la coupe du substrat, par exemple d'un film adhésif thermoplastique (couteau), et être commandés avec le procédé conforme à l'invention. On peut par exemple aussi imaginer de combiner une unité de pose avec un outil de coupe, de telle façon qu'après la pose d'une longueur définie de fil, celle-ci soit immédiatement coupée de façon convenable avant de commencer la pose du fil suivant (éventuellement voisin). En l'occurrence, il serait également possible, contrairement aux procédés et aux dispositifs connus, de poser dans des sens de pose opposés des fils à poser à la suite l'un de l'autre.

Si on le désire, on peut aussi produire un tracé sinueux des fils sans interruption et sans transformation du dispositif.

D'autres détails et avantages de l'objet de l'invention apparaîtront par la description détaillée qui suit d'un exemple de réalisation.

Dans les dessins schématiques annexés, fortement simplifiés de l'exemple de réalisation,
- la Figure 1: montre une vue latérale d'un dispositif pour la mise en oeuvre du procédé conforme à l'invention ;
- la Figure 2: montre une vue en plan d'un dispositif analogue.

Dans la figure 1, un support rotatif en forme de tambour 1 est pourvu d'un entraînement direct électrique réversible 2, qui agit sur un axe de rotation 3 du support 1 monté à poste fixe dans un bâti et qui peut d'une part entraîner celui-ci autour de cet axe de rotation 3 dans les deux sens de rotation et d'autre part le commander et le positionner dans des allures de mouvement prédéterminées. Un substrat de matière plastique 4 est fixé sur la surface du support 1 avec des moyens adéquats (de nature connue).

Au-dessus du support 1, on a indiqué deux unités de pose 5 de même type. Elles sont destinées à poser des fils minces 6 sur le substrat de matière plastique 4. Elles sont fixées sur des curseurs 7, qui peuvent coulisser le long de rails de guidage 8 fixés sur le bâti, perpendiculairement au plan du dessin.

On a en outre encore représenté schématiquement un autre outil 5' sur le côté gauche, à côté du support. Celui-ci est guidé sur un rail de guidage cylindrique 8', et son curseur 7' comporte un alésage adapté au rail de guidage 8'. Ce curseur ne peut pas seulement coulisser le long du rail de guidage 8', mais il peut aussi pivoter autour de celui-ci (entraînement de pivotement à arbre creux), de sorte que l'outil correspondant 5' peut aussi effectuer un mouvement de levée (pivotant) autour de celui-ci par rapport au support 1 et au substrat de matière plastique. Il est ainsi réglable en aller et retour entre une position de repos (soulevée ; dessinée en traits pleins) et une position de travail (en contact avec le substrat de matière plastique ; dessinée en traits mixtes). L'outil peut par exemple être un outil de chauffage, un outil de coupe et/ou un outil d'écriture et il ne vient alors en contact avec le substrat de matière plastique que lorsque sa fonction est réellement nécessaire.

Naturellement, les unités de pose 5 peuvent également être réglables en hauteur par rapport à leur curseur 7, en particulier pour les amener avec leurs blocs 9 dans la position exactement correcte au-dessus de la surface du substrat, et en outre pour faciliter l'échange de bobines de fil et l'insertion de nouveaux fils 6.

La figure 2 illustre encore mieux la mobilité relative des unités de pose 5 et du support 1 avec le substrat de matière plastique 4. Pour simplifier, on n'a représenté dans la figure 2 qu'un rail de guidage 8. Celui-ci porte pourtant, en dehors de l'unité de pose 5, en plus du curseur 7 encore deux autres curseurs 7 dessinés en traits mixtes avec d'autres outils du type décrit plus haut. Le rail de guidage 8 s'étend parallèlement à l'axe 3 et dès lors perpendiculairement à la direction de travail proprement dite du support 1.

A gauche du dispositif, on a représenté une unité de commande programmable C, qui assure la coordination des mouvements du support 1 et des curseurs 7 avec les unités de pose et les autres outils. Elle est symboliquement raccordée à l'aide de lignes de commande et d'alimentation avec l'entraînement direct et le rail de guidage respectivement avec les curseurs associés à celui-ci.

Les unités de pose 5 conviennent pour poser les fils 6 en position correcte et sûre, indépendamment du sens du mouvement relatif entre le support d'une part et les curseurs d'autre part. Ceci est reproduit ici de façon très simplifiée du fait que les fils 6 sont guidés par un bloc 9, dont la face inférieure se place aussi près que possible de la surface du substrat de matière plastique 4.

Dans le but de reproduire au moins en partie la multitude de fonctions exécutables de manière indépendante, le substrat de matière plastique 4 est ici divisé en trois sections sur la largeur du support 1, par deux paires de lignes en traits mixtes tracées verticalement.

Alors que tout à fait à gauche un segment de fil 6 déposé sur le substrat de matière plastique 4 a été déposé simplement en ligne droite, même si légèrement en oblique par rapport à l'axe 3 du support, le fil 6 actuellement manipulé par l'unité de pose 5 est déposé selon une ligne ondulée avec une amplitude croissante du haut vers le bas. La direction générale dans laquelle s'étend le fil déposé de façon ondulée forme un petit angle intermédiaire par rapport au fil déposé tout à fait à gauche.

Ceci est possible en faisant osciller en va et vient le curseur 7 avec l'unité de pose 5 sur le rail de guidage 8 suivant le tracé ondulé prédéterminé, comme cela est indiqué par une double flèche, tandis que le support 1 se déplace en dessous. Manifestement, il est possible de poser ainsi des fils selon des tracés quelconques, soit rectilignes, soit en ondulations, soit en boucles ou en méandres, ainsi que parallèlement et/ou avec des angles intermédiaires constants ou variables entre eux.

Des tracés sinueux sont possibles, si l'on utilise l'option de l'entraînement direct 2 de déplacer en oscillation en va et vient le support 1 lui-même (également indiquée à gauche par une double flèche) et de poursuivre en même temps la pose d'un fil 6. Cette variante est illustrée dans la partie centrale du substrat de matière plastique 4, où l'on produit sur le bord de celui-ci avec le fil 6 un motif ondulé se propageant parallèlement à l'axe 3 du support 1, uniquement par l'oscillation du support 1 et en même temps le mouvement de translation d'un curseur 7 portant une unité de pose en plus du bloc 9.

Si l'on considère encore l'option de superposer au mouvement oscillant du support un mouvement également oscillant du curseur, on peut alors déposer pratiquement tous les motifs de fil sur le substrat de matière plastique ; ceux-ci peuvent d'ailleurs être réalisés dans un but purement décoratif, par exemple sans aucune fonction électrique.

Dans la partie droite du substrat de matière plastique 4 enfin, on voit une ligne de coupe 10, qui est pratiquée ici à l'aide d'un autre curseur 7 équipé d'un outil de coupe 5', pour diviser le substrat de matière plastique 4.

## Revendications

1. Procédé pour la pose de fils de chauffage, d'antenne et/ou de décoration sur un substrat en matière plastique (4), qui est fixé sur un support (1), en particulier en forme de tambour, mobile à l'aide d'un premier entraînement (2), à l'aide d'au moins une unité de pose (5) destinée à la pose du fil (6) sur la surface du substrat, laquelle est mobile à l'aide d'un deuxième entraînement (7, 8) par rapport au support mobile et indépendamment de celui-ci sur la surface du substrat, **caractérisé en ce que** l'on utilise comme premier entraînement un entraînement de positionnement réversible (2) pour le positionnement du support (1), et **en ce que** l'on utilise comme deuxième entraînement au moins un moteur linéaire avec un dispositif de guidage (8) pour au moins un curseur (7) pour le positionnement d'au moins une unité de pose (5).

2. Procédé selon la revendication 1, **caractérisé en ce que** l'on utilise comme entraînement de positionnement (2) un entraînement électrique direct, en particulier un moteur couple.

3. Procédé selon la revendication 1 ou 2, **caractérisé en ce que** l'on utilise plusieurs curseurs (7) pouvant être positionnés indépendamment les uns des autres pour le positionnement d'au moins une unité de pose (5) et d'au moins un autre outil à l'aide d'un ou de plusieurs moteurs linéaires.

4. Procédé selon l'une quelconque des revendications précédentes, **caractérisé en ce que** l'on utilise au moins un deuxième dispositif de guidage pour le guidage indépendant de curseurs (7) portant des outils.

5. Procédé selon l'une quelconque des revendications précédentes, **caractérisé en ce que** l'on utilise un premier dispositif de guidage pour le guidage d'unités de pose de fils et un deuxième dispositif de guidage pour le guidage d'autres outils, en particulier d'outils de coupe.

6. Procédé selon l'une quelconque des revendications précédentes, **caractérisé en ce que** l'on pose au moins une quantité partielle des fils l'un à côté de l'autre avec une orientation non parallèle.

7. Procédé selon l'une quelconque des revendications précédentes, **caractérisé en ce que** l'on pose au moins une quantité partielle de parties de fils avec une ondulation variable, c'est-à-dire une longueur d'onde et/ou une amplitude variable.

8. Procédé selon l'une quelconque des revendications précédentes, **caractérisé en ce que** l'on coupe à une longueur adaptée au moins une quantité partielle de parties de fils immédiatement après la pose.

9. Procédé selon l'une quelconque des revendications précédentes, **caractérisé en ce que** l'on pose l'une à côté de l'autre au moins une quantité partielle de parties de fils voisines dans une direction chaque fois alternée.

10. Procédé selon l'une quelconque des revendications précédentes, **caractérisé en ce que** l'on pose au moins une quantité partielle de parties de fils sous forme sinueuse sans coupure.

11. Dispositif pour la pose de fils de chauffage, d'antenne et/ou de décoration sur un substrat en matière plastique (4), avec un support (1), en particulier en forme de tambour, mobile à l'aide d'un premier entraînement (2) pour la fixation du substrat, et avec au moins une unité de pose (5) destinée à la pose d'un fil (6) sur la surface du substrat, laquelle est mobile à l'aide d'un deuxième entraînement (7, 8) par rapport au substrat mobile et indépendamment de celui-ci de façon réversible et positionnable sur la surface du substrat, **caractérisé en ce que** le support (1) peut être déplacé de façon réversible et positionné à l'aide d'un entraînement de positionnement (2), et **en ce qu'**au moins une unité de pose est mobile à l'aide d'au moins un moteur linéaire avec un dispositif de guidage (8) pour au moins un curseur (7) portant l'unité de pose (5).

12. Dispositif selon la revendication 11, **caractérisé en ce que** l'axe de travail du moteur linéaire est disposé sensiblement transversalement, de préférence sous un angle de 90°, par rapport à la direction de travail du support.

13. Dispositif selon la revendication 11 ou 12, **caractérisé en ce que** le moteur linéaire est constitué par un entraînement à commande fluidique, c'est-à-dire pneumatique ou hydraulique.

14. Dispositif selon la revendication 11 ou 12, **caractérisé en ce que** le moteur linéaire est constitué par un entraînement électrique.

15. Dispositif selon la revendication 14, **caractérisé en ce que** le moteur linéaire présente un dispositif de guidage (8) pour plusieurs curseurs (7) pouvant être déplacés et positionnés indépendamment les uns des autres.

16. Dispositif selon l'une quelconque des revendications de dispositif précédentes, **caractérisé en ce qu'**à côté d'au moins une unité de pose (5), d'autres outils (5') avec d'autres fonctions, en particulier des outils de chauffage, des outils de coupe, des outils d'écriture, peuvent encore être positionnés à l'aide de curseurs (7) et de moteurs linéaires sur le substrat (4) et pour agir sur celui-ci et sur les fils (6).

17. Dispositif selon l'une quelconque des revendications de dispositif précédentes, **caractérisé en ce qu'**il est prévu des entraînements pivotants, en particulier des entraînements par arbre creux (7', 8'), pour le réglage d'outils dans la direction de travail générale perpendiculaire à la surface du substrat.

18. Dispositif selon la revendication 17, **caractérisé en ce qu'**au moins un curseur (7) peut être aussi bien déplacé et positionné en ligne droite le long d'un dispositif de guidage (8) que basculé autour de l'axe de ce dispositif de guidage.

19. Dispositif selon l'une quelconque des revendications de dispositif précédentes, **caractérisé en ce** l'entraînement de positionnement est un entraînement électrique direct, en particulier un moteur couple.

## Claims

1. A method for the laying of heating, antenna and/or decorative wires onto a plastic substrate (4) which is fastened to a support (1), in particular in the form of a drum, moveable with the aid of a first drive (2), with the aid of at least one laying unit (5) intended for laying the wire (6)onto the surface of the substrate, said laying unit being moveable with the aid of a second drive (7, 8) with respect to the moveable support, and independently of the latter, over the surface of the substrate, **characterized in that** the first drive used is a reversible positioning drive (2) for the positioning of the support (1), and **in that** the second drive used is at least one linear motor with a guide device (8) for at least one traveler (7) for the positioning of at least one laying unit (5).

2. The method as claimed in claim 1, **characterized in that** the positioning drive (2) used is a direct electrical drive, in particular a torque motor.

3. The method as claimed in claim 1 or 2, **characterized in that** a plurality of travelers (7) are used, which can be positioned independently of one another for the positioning of at least one laying unit (5) or of at least one other tool with the aid of one or of a plurality of linear motors.

4. The method as claimed in any one of the preceding claims, **characterized in that** at least one second guide device for the independent guidance of travelers (7) carrying tools is used.

5. The method as claimed in one of the preceding claims, **characterized in that** a first guide device is used for the guidance of wire laying units and a second guide device is used for the guidance of other tools, in particular cutting tools.

6. The method as claimed in any one of the preceding claims, **characterized in that** at least one partial quantity of the wires is laid one next to the other with a nonparallel orientation.

7. The method as claimed in any one of the preceding claims, **characterized in that** at least one partial quantity of wire parts is laid with a variable waviness, that is to say a variable wavelength and/or amplitude.

8. The method as claimed in any one of the preceding claims, **characterized in that** at least one partial quantity of wire parts is cut to a suitable length immediately after laying.

9. The method as claimed in any one of the preceding claims, **characterized in that** at least one partial quantity of adjacent wire parts is laid with the wire parts next to one another in an each time alternate direction.

10. The method as claimed in any one of the preceding claims, **characterized in that** at least one partial quantity of wire parts is laid in sinuous form without a break.

11. A device for the laying of heating, antenna and/or decorative wires onto a plastic substrate (4), with a support (1), in particular in the form of a drum, moveable with the aid of a first drive (2) for fastening the substrate, and with at least one laying unit (5) intended for laying a wire (6) onto the surface of the substrate, said laying unit being moveable with the aid of a second drive (7, 8) with respect to the moveable substrate, and independently of the latter, reversibly and so as to be capable of being positioned on the surface of the substrate, **characterized in that** the support (1) can be displaced reversibly and positioned with the aid of a positioning drive (2), and **in that** at least one laying unit is moveable with the aid of at least one linear motor with a guide device (8) for at least one traveler (7) carrying the laying unit (5).

12. The device as claimed in claim 11, **characterized in that** the working axis of the linear motor is arranged substantially transversely, preferably at an angle of 90°, with respect to the working direction of the support.

13. The device as claimed in claim 11 or 12, **characterized in that** the linear motor consists of a drive with fluidic, that is to say pneumatic or hydraulic, control.

14. The device as claimed in claim 11 or 12, **characterized in that** the linear motor consists of an electrical drive.

15. The device as claimed in claim 14, **characterized in that** the linear motor has a guide device (8) for a plurality of travelers (7) capable of being displaced and positioned independently of one another.

16. The device as claimed in any one of the preceding device claims, **characterized in that**, next to at' least one laying unit (5), other tools (5') with other functions, in particular heating tools, cutting tools or writing tools, can also be positioned with the aid of travelers (7) and of linear motors on the substrate (4) and so as to act on the latter and on the wires (6).

17. The device as claimed in any one of the preceding device claims, **characterized in that** pivoting drives, in particular hollow-shaft drives (7', 8'), are provided for the adjustment of tools in the general working direction perpendicular to the surface of the substrate.

18. The device as claimed in claim 17, **characterized in that** at least one traveler (7) can both be displaced and positioned in a straight line along a guide device (8) and be tilted about the axis of the guide device.

19. The device as claimed in any one of the preceding device claims, **characterized in that** the positioning drive is a direct electrical drive, in particular a torque motor.

## Patentansprüche

1. Verfahren zum Verlegen von Heiz-, Antennen- und/oder Dekor-Drähten auf einem zum Einbau in Verbundscheiben vorgesehenen Kunststoffsubstrat (4), das auf einem mithilfe eines ersten Antriebs (2) beweglichen, insbesondere trommelförmigen Support (1) fixiert ist, mithilfe mindestens einer zum Ablegen des Drahts (6) auf der Oberfläche des Substrats bestimmten Verlegeeinheit (5), die mithilfe eines zweiten Antriebes (7, 8) relativ zu dem beweglichen Support und unabhängig von diesem über die Fläche des Substrats beweglich ist, **dadurch gekennzeichnet, dass** als erster Antrieb zum Positionieren des Supports (1) ein reversierbarer Positionierantrieb (2) verwendet wird, und dass als zweiter Antrieb mindestens ein Linearmotor mit einer Führungseinrichtung (8) für mindestens einen Läufer (7) zum Positionieren der mindestens einen Verlegeeinheit (5) verwendet wird.

2. Verfahren nach Anspruch 1, **dadurch gekennzeichnet, dass** als Positionierantrieb (2) ein elektrischer Direktantrieb, insbesondere ein Torque-Motor, verwendet wird.

3. Verfahren nach Anspruch 1 oder 2, **dadurch gekennzeichnet, dass** mehrere unabhängig voneinander positionierbare Läufer (7) zum Positionieren wenigstens einer Verlegeeinheit (5) und wenigstens eines weiteren Werkzeugs mithilfe eines oder mehrerer Linearmotoren verwendet werden.

4. Verfahren nach einem der vorstehenden Ansprüche, **dadurch gekennzeichnet, dass** mindestens eine zweite Führungseinrichtung zum unabhängigen Führen von Werkzeuge tragenden Läufern (7) verwendet wird.

5. Verfahren nach einem der vorstehenden Ansprüche, **dadurch gekennzeichnet, dass** eine erste Führungseinrichtung zum Führen von Draht-Verlegeeinheiten und eine zweite Führungseinrichtung zum Führen von anderen Werkzeugen, insbesondere von Schneidewerkzeugen, verwendet wird.

6. Verfahren nach einem der vorstehenden Ansprüche, **dadurch gekennzeichnet, dass** mindestens eine Teilmenge der Drähte mit einer nicht-parallelen Ausrichtung nebeneinander verlegt wird.

7. Verfahren nach einem der vorstehenden Ansprüche, **dadurch gekennzeichnet, dass** wenigstens eine Teilmenge von Drahtabschnitten mit variabler Wellung, d. h. variabler Wellenlänge und/oder Amplitude, verlegt wird.

8. Verfahren nach einem der vorstehenden Ansprüche, **dadurch gekennzeichnet, dass** wenigstens eine Teilmenge von Drahtabschnitten unmittelbar nach dem Verlegen passend abgelängt wird.

9. Verfahren nach einem der vorstehenden Ansprüche, **dadurch gekennzeichnet, dass** wenigstens eine Teilmenge von benachbarten Drahtabschnitten in jeweils wechselnder Richtung nebeneinander abgelegt wird.

10. Verfahren nach einem der vorstehenden Ansprüche, **dadurch gekennzeichnet, dass** wenigstens eine Teilmenge von Drahtabschnitten mäanderförmig ohne Durchtrennung verlegt wird.

11. Vorrichtung zum Verlegen von Heiz-, Antennen- und/oder Dekor-Drähten auf einem zum Einbau in Verbundscheiben vorgesehenen Kunststoffsubstrat (4), mit einem mithilfe eines ersten Antriebs (2) beweglichen, insbesondere trommelförmigen Support (1) zum Fixieren des Substrats (4), und mit mindestens einer zum Ablegen eines Drahts (6) auf der Oberfläche des Substrats (4) bestimmten Verlegeeinheit (5), die mithilfe eines zweiten Antriebs (7, 8) relativ zu dem beweglichen Support (1) und unabhängig von diesem reversierbar über die Fläche des Substrats (4) beweglich und positionierbar ist, **dadurch gekennzeichnet, dass** der Support (1) mithilfe eines Positionierantriebs (2) reversierbar bewegbar und positionierbar ist, und dass mindestens eine Verlegeeinheit mithilfe eines Linearmotors mit einer Führungseinrichtung (8) für mindestens einen die Verlegeeinheit (5) tragenden Läufer (7) beweglich ist.

12. Vorrichtung nach Anspruch 11, **dadurch gekennzeichnet, dass** die Arbeitsachse des Linearmotors im wesentlichen quer, vorzugsweise in einem Winkel von 90° zur Arbeitsrichtung des Supports angeordnet ist.

13. Vorrichtung nach Anspruch 11 oder 12, **dadurch gekennzeichnet, dass** der mindestens eine Linearmotor als fluidisch, d. h. pneumatisch oder hydraulisch stellbarer Antrieb ausgeführt ist.

14. Vorrichtung nach Anspruch 11 oder 12, **dadurch gekennzeichnet, dass** der mindestens eine Linearmotor als elektrischer Antrieb ausgeführt ist.

15. Vorrichtung nach Anspruch 14, **dadurch gekennzeichnet, dass** der mindestens eine Linearmotor eine Führungseinrichtung (8) für mehrere unabhängig voneinander bewegbare und positionierbare Läufer (7) aufweist.

16. Vorrichtung nach einem der vorstehenden Vorrichtungsansprüche, **dadurch gekennzeichnet, dass** neben mindestens einer Verlegeeinheit (5) noch weitere Werkzeuge (5') mit anderen Funktionen, insbesondere Heizwerkzeuge, Schneidwerkzeuge, Beschriftungswerkzeuge, mithilfe von Läufern (7) und Linearmotoren über dem Substrat (4) und zur Einwirkung auf dasselbe und auf die Drähte (6) positionierbar sind.

17. Vorrichtung nach einem der vorstehenden Vorrichtungsansprüche, **dadurch gekennzeichnet, dass** zum Stellen von Werkzeugen in der generellen zur Substratoberfläche senkrechten Arbeitsrichtung Schwenkantriebe, insbesondere Hohlwellenantriebe (7', 8'), vorgesehen sind.

18. Vorrichtung nach Anspruch 17, **dadurch gekennzeichnet, dass** mindestens ein Läufer (7') sowohl geradlinig entlang einer Führungseinrichtung (8') bewegbar und positionierbar als auch um die Achse dieser Führungseinrichtung (8') schwenkbar ist.

19. Vorrichtung nach einem der vorstehenden Vorrichtungsansprüche, **dadurch gekennzeichnet, dass** der Positionierantrieb ein elektrischer Direktantrieb, insbesondere ein Torque-Motor, ist.
